# EUROPÄISCHE PATENTSCHRIFT

(11) **EP 2 459 450 B1**
(45) Veröffentlichungstag und Bekanntmachung des Hinweises auf die Patenterteilung: **11.01.2017**
(21) Anmeldenummer: 10745582.6
(22) Anmeldetag: 28.07.2010
(51) Int. Cl.: B65B 69/00

(54) **ÖFFNUNGSEINRICHTUNG UND ÖFFNUNGSVERFAHREN FÜR FLEXIBLE VERPACKUNGEN**
OPENING DEVICE AND OPENING METHOD FOR FLEXIBLE PACKAGES
DISPOSITIF ET PROCÉDÉ D'OUVERTURE POUR EMBALLAGES SOUPLES

(30) Priorität: 30.07.2009 DE 202009005086 U
(43) Veröffentlichungstag der Anmeldung: 06.06.2012
(73) Patentinhaber: AUTEFA Solutions Germany GmbH, 86316 Friedberg (DE)
(72) Erfinder: KNOBLOCH, Peter, 86368 Gersthofen (DE); HÖFER, Gunter, 86836 Untermeitingen (DE)
(74) Vertreter: Ernicke, Klaus Stefan
(86) Internationale Anmeldenummer: PCT/EP2010/060980
(87) Internationale Veröffentlichungsnummer: WO 2011/012658

(56) Entgegenhaltungen:
- WO-A1-2005/054060
- DE-A1- 3 443 362
- DE-A1-102007 027 878
- NL-A- 9 201 286
- US-A- 5 375 961

## Beschreibung

Die Erfindung betrifft eine Öffnungseinrichtung und ein Öffnungsverfahren für flexible Verpackungen mit dem Merkmalen im Oberbegriff des Verfahrens- und Vorrichtungshauptanspruchs.

In der Praxis ist es bekannt, Waren einzeln oder in Lagen in einer flexiblen Verpackung, insbesondere einer sackartigen Kunststofffolie oder dgl., zu verpacken, um sie leichter handhaben zu können. Endverbraucher öffnen diese Verpackung zur Warenentnahme in beliebiger Weise von Hand. Ein Einsatz solcher Verpackungen und Gebinde im industriellen Bereich wirft Probleme mit der gezielten und sicheren Öffnung solcher Verpackungen auf.

Die DE 10 2007 027 878 A1, die den Oberbegriff der Ansprüche 1 und 9 offenbart, befasst sich mit der Entnahme eines einzelnen massiven sterilen Gegenstands aus einer Sterilverpackung. Zum Öffnen der Verpackung wird von Hand eine abstehende Lasche der Verpackung gegriffen und zwischen Klemmrollen eingelegt. Anschließend wird die Sterilverpackung mit einem Messer einseitig geschlitzt und abgeklappt, wobei anschließend der sterile Gegenstand mit Saugern gegriffen und aus der Schlitzöffnung herausgezogen wird.

Die DE 34 43 362 C2 offenbart eine Kopierpapier-Bereitstellvorrichtung eines Kopiergeräts. Diese weist eine Auspackvorrichtung auf, die Sauger, eine Sägevorrichtung zum Öffnen der Verpackung, eine Greifvorrichtung zum Herausziehen eines Papierblattstapels aus der geöffneten Verpackung und eine Vorrichtung zum Entfernen der leeren Verpackungen aufweist.

Die WO 2005/054060 A1 zeigt eine Vorrichtung und ein Verfahren zum Entfernen von Verpackungen von Boxen für CDs oder andere Medien. In einer Stapelvorrichtung werden mit einem umlaufenden Messer die Verpackungen zunächst aufgeschnitten. Die Boxen mit den bereits geöffneten Verpackungen werden anschließend mit einem Schieber aus dem Stapel abgeschoben, wobei während des Boxentransports die geöffnete Verpackung mit Klemmbacken durch Reibung zurückgehalten und in einen Trichter abgeworfen wird.

Die NL 9201286 A befasst sich mit dem Auspacken von zylindrischen Waren. Eine Rollen- oder Zylinderverpackung wird offen geklemmt und mit einer axial bewegten Schneideinrichtung geöffnet, die am Mantel mit einem Tastfuß entlang bewegt wird und dabei einen Laserstrahl emittiert, der die darunter liegende Verpackung aufschmilzt und durchschneidet.

Es ist daher Aufgabe der vorliegenden Erfindung, eine Öffnungstechnik für solche Verpackungen aufzuzeigen.

Die Erfindung löst diese Aufgabe mit den Merkmalen im Verfahrens- und Vorrichtungshauptanspruch.
Die beanspruchte Öffnungseinrichtung hat den Vorteil, dass der zu öffnende Verpackungsbereich in eine definierte Lage gebracht und dann sicher und zuverlässig gefasst und aufgetrennt bzw. geöffnet werden kann. Hierbei können Beschädigungen und ggf. auch Verunreinigungen der verpackten Waren vermieden werden. Dies ist insbesondere im Lebensmittelbereich bedeutsam. Das Erfassen durch Ansaugen und Klemmen des zu öffnenden Verpackungsbereichs, nämlich eines seitlich abstehenden Rands der Verpackung, ist besonders sicher und zuverlässig, insbesondere für das Straffen und Trennen des Verpackungsbereichs.

Durch eine Positionierung des abzutrennenden Verpackungsbereichs kann außerdem die Trenneinrichtung besser, genauer und sicherer arbeiten. Es lassen sich unterschiedliche Arten von Trenneinrichtungen einsetzen. Außerdem bietet die Positionierung des abzutrennenden Verpackungsbereichs auch die Möglichkeit zur Entsorgung des Verpackungsrests.

Die Erfindung bietet den Vorteil einer besonders betriebs- und unfallsicheren Öffnungs- und Trenntechnik, wobei außerdem eine hohe Wirtschaftlichkeit gegeben ist. Das Öffnen von flexiblen Verpackungen kann automatisiert und in den unterschiedlichsten technischen Bereichen eingesetzt werden.

Die automatische Öffnungs- und Trenntechnik eröffnet auch weitere Einsatzbereiche von verpackten Waren und sog. Gebinden, die leicht handhabbar sowie transport- und lagerfähig sind. Die Verpackung stabilisiert die bevorzugt in ein oder mehreren Lagen angeordneten Waren, die sich dadurch besonders einfach zwischenlagern lassen. Eine temporäre Bildung solcher Gebinde ist günstig zur bedarfsweisen Pufferung von Waren im Produktions- und Bearbeitungsfluss. Dank der automatischen Öffnungs- und Trenntechnik können die Gebinde anschließend wieder ohne manuellen Eingriff entpackt und die Waren zur weiteren Be- und Verarbeitung zur Verfügung gestellt werden.

Eine Positionierung und ggf. auch eine Straffung des zu trennenden Verpackungsbereichs sind für eine saubere, genaue und sichere Trennung und Öffnung der Verpackung von Vorteil. Mit einer Positioniereinrichtung kann erst das Gebinde in eine definierte Lage gebracht und mit einer anderen Positioniereinrichtung der abzutrennende Verpackungsbereich dann in eine definierte Lage gebracht werden. Diese Lage und die Trennstelle der Verpackung können distanziert von den Waren angeordnet sein. Hierfür bietet sich insbesondere ein Erfassen eines seitlichen Randbereichs der Verpackung an.

Das sichere Erfassen und Wegbewegen eines solchen mehrlagigen Verpackungsrands, der z.B. eine Verbindungsstelle zwischen überlappenden Hüllenrändern aufweist und der eine unbestimmte Form und Dicke besitzt, hat außerdem den Vorteil, dass die Trennstelle nicht an diesem undefinierten Bereich liegt, an dem der Trennprozess und damit eine Automatisierung nicht ausreichend sicher sind.

Dabei kann ein Zwickel gebildet werden, der weitere Vorteile hat. Hierüber kann einerseits eine saubere Trennstelle geschaffen werden. Andererseits können durch die im Zwickel distanzierten Abschnitte des Verpackungsmaterials erneute Verbindungen der Materialränder nach dem Trennen verhindert werden. Eine solche Gefahr könnte u.U. bei Einbringen von Energie, insbesondere Wärmeenergie, beim Trennvorgang und einem Anschmelzen der Materialränder bestehen.

Die erfindungsgemäße automatische Öffnungseinrichtung ist für den automatisierten und industriellen Einsatz geeignet und vorgesehen. Sie lässt sich außerdem in eine halb- oder vollautomatische Packlinie integrieren. Dies eröffnet umfangreiche Einsatzmöglichkeiten in unterschiedlichen gewerblichen und industriellen Anlagen, z.B. bei der Handhabung und Füllung von Kunststoffflaschen oder anderen Behältern, beim Herstellen und Verpacken von Pressballen oder dgl.. Ein bevorzugter Bereich liegt in der Getränkeindustrie und im Molkereibereich.

Zum Trennen der flexiblen Verpackung können energiereiche Strahlen, insbesondere Laserstrahlen, eingesetzt werden. Dies hat den Vorteil, dass Verunreinigungen der Ware und insbesondere das Eindringen von abgelösten Teilen der Trenneinrichtung oder von anderen Maschinenteilen in hohle Behälter vermieden werden kann. Derartige Trennverfahren mit Strahlen sind außerdem unempfindlich gegen etwaige Faltenbildungen oder sonstige Irregularitäten im Verpackungsmaterial. Außerdem kann das Einbringen von mechanischer Energie und eine Belastung bzw. ein Verzug der an den Waren verbleibenden Verpackungsteile vermieden oder zumindest minimiert werden. Es wird auch das nachträgliche Entleeren der Verpackung erleichtert. Die Öffnungsweite der Verpackung an der Trennstelle kann nach Bedarf eingestellt werden, z.B. durch eine entsprechende Lage der Trennstelle.

Ein Verfahren zum Öffnen der flexiblen Verpackung von Waren, insbesondere Flaschenlagen, sieht vor, dass der zu öffnende Verpackungsbereich, nämlich der seitliche Rand der Verpackung, durch Ansaugen und Klemmen gefasst und dann getrennt wird. Hierbei ist es günstig, wenn der gefasste seitliche Rand von den durch einen Anschlag zurück gehaltenen Waren distanziert wird, wobei ein Zwickel aufgespannt und anschließend vollständig durchtrennt wird. Zum Entpacken der Waren kann die restliche Umhüllung an einer anderen Seite gefasst und von den zurück gehaltenen Waren abgezogen werden. Die Verpackungsreste können entsorgt werden.
Die beanspruche Öffnungstechnik ist vor allen Dingen für sackartige Verpackungen von Vorteil, die zumindest an einem Seitenbereich einen Rand aufweisen, der z.B. durch eine Klebe- oder Schweißstelle von Sackrändern oder anderen Folienrändern gebildet wird. Dieser Randbereich lässt sich besonders gut erfassen und positionieren.
In den Unteransprüchen sind weitere vorteilhafte Ausgestaltungen der Erfindung angegeben.

Die Erfindung ist in den Zeichnungen beispielsweise und schematisch dargestellt. Im Einzelnen zeigen:
- Figur 1:: eine schematische Ansicht einer Anlage mit einer Packlinie und einer Öffnungseinrichtung,
- Figur 2:: eine Draufsicht auf eine Öffnungseinrichtung in Ausgangsstellung,
- Figur 3:: die Öffnungseinrichtung von Figur 2 in Seitenansicht,
- Figur 4:: eine vergrößerte Seitenansicht der Öffnungseinrichtung und ihrer Positioniereinrichtung in einer Zwischenstellung mit positioniertem Gebinde,
- Figur 5:: eine vergrößerte und abgebrochene Seitenansicht der Positioniereinrichtung und der Trenneinrichtung von Figur 4 in der nächsten Betriebsstellung,
- Figur 6:: eine Variante der Anlage von Figur 1,
- Figur 7:: eine Öffnungs- und Entpackungseinrichtung und
- Figur 8:: eine Variante einer Trenneinrichtung.

Die Erfindung betrifft eine Öffnungseinrichtung (2) und ein Verfahren zum Öffnen flexibler Verpackungen (4). Die Erfindung befasst sich ferner mit der Kombination einer Öffnungseinrichtung (2) mit einer Entpackungseinrichtung (15) und mit der Einbindung einer Öffnungsvorrichtung (2) und eines Öffnungsverfahrens in eine übergeordnete Anlagenkonfiguration und mit einer entsprechend ausgerüsteten Anlage (1).

Figur 1 zeigt in einer Draufsicht beispielhaft eine Anlage (1) für die Erzeugung und Handhabung von Waren (5). Die Waren (5) sind z.B. leere Flaschen aus Kunststoff, kaschiertem Karton oder Glas oder andere leere Behälter. Die Waren (5) können auch befüllte Behälter oder andere Stückgüter sein.

Die Anlage (1) weist eine Erzeugungseinrichtung (10) für die Waren (5) auf. Dies kann z.B. eine Blasanlage für leere Kunststoffflaschen sein. Alternativ kann es sich um eine Entpackungseinrichtung oder einen Depalettierer handeln, der in Palettenform oder auf andere Weise angelieferte Flaschen (5) entpackt und bereit stellt. Die Flaschen oder Behälter (5) können von der Erzeugungseinrichtung (10) auf einem Förderer (16) einzeln oder in ein oder mehreren Reihen ausgegeben werden.

Die Anlage (1) weist ferner eine Verarbeitungseinrichtung (12) auf, die von der Erzeugungseinrichtung (10) örtlich distanziert ist. Die Verarbeitungseinrichtung (12) kann z.B. eine Füllanlage für die Flaschen (5) sein. Die Verarbeitungseinrichtung (12) kann eine Warenausgabe mit einem Palettierer oder einem anderen Gerät zur Bildung von Ausgabe-Gebinden haben.

Zwischen der Erzeugungseinrichtung (10) und der Verarbeitungseinrichtung (12) ist im gezeigten Ausführungsbeispiel eine automatische Packlinie (14) angeordnet. Ferner kann mindestens ein Zwischenlager (13) zwischen die Einrichtungen (10,12) geschaltet sein. Die Anlagenteile werden durch eine Fördereinrichtung (16) miteinander verbunden, die einteilig oder mehrteilig ausgebildet sein kann, auf der die Gebinde (3) mit der Breitseite liegend transportiert werden. Ferner kann eine Handlingeinrichtung (34), z.B. ein mehrachsiger Industrieroboter, insbesondere ein Gelenkarmroboter mit einem Greifwerkzeug, vorgesehen sein. Auch Portalroboter mit Linearachsen oder andere Roboter mit beliebigen rotatorischen und/oder translatorischen Achskombinationen sind möglich.

Die automatische Packlinie (14) weist eine Verpackungseinrichtung (11) auf, in der die Waren (5), insbesondere Flaschen oder Behälter, in einer flexiblen Verpackung (4) unter Bildung eines Gebindes (3) verpackt werden. Hierbei können die Waren (5) zu ein oder mehreren Lagen gruppiert und lagenweise verpackt werden, wobei ein entsprechender Lagenbilder der Verpackungseinrichtung (11) vorgeschaltet oder in diese integriert sein kann. In den Zeichnungen ist eine Warenanordnung in einer einzelnen horizontalen Warenlage dargestellt.

Die Verpackung (4) umhüllt die Waren (5) oder Warenlage(n) allseits und kann aus einem Sack bestehen, dessen Öffnung unter Bildung eines seitlichen flansch- oder leistenartigen Randes (6) durch Verkleben, Verschweißen oder anderes Verbinden der Sackränder geschlossen werden kann. Alternativ kann die Hülle (4) auch von zwei oder mehr Zuschnitten gebildet werden, die um die Warenlage(n) geschlagen und an den Rändern miteinander verbunden werden. Am Rand (6) überlappen die Sack- oder Zuschnittränder und sind hier miteinander verbunden, z.B. durch eine Schweiß- oder Klebebahn. Der Rand (6) ist durch die Mehrfachlage und die Schweiß- oder Klebebahn verstärkt und kann seitlich von der Hüllenwand abstehen.

Das Verpackungsmaterial ist dünnwandig und flexibel, insbesondere biegeelastisch. Es kann geknautscht, gefaltet und gebogen werden. Ggf. ist das Verpackungsmaterial auch dehnbar. Als Verpackungsmaterial eignen sich Kunststofffolien, Gewebe, Metallfolien oder auch Verbundmaterialien.

Das aus der Verpackungseinrichtung (11) kommende Gebinde (3) kann in einem Zwischenlager (13) bei Bedarf zwischengelagert werden. Eine solche Puffermöglichkeit ist z.B. günstig, wenn die Kapazitäten der Erzeugungseinrichtung (10) und der Verarbeitungseinrichtung (12) unterschiedlich sind oder wenn diese Einrichtungen (10,12) unterschiedliche Betriebszeiten haben. Das Zwischenlager (13) kann über einen Bypass an die Fördereinrichtung (16) angeschlossen werden, wobei z.B. der in Figur 1 gezeigte Roboter (34) die Gebinde (3) nach Bedarf umsetzt. Auf ein Zwischenlager (13) kann ggf. auch verzichtet werden.

Die Packlinie (14) kann ferner eine Entpackungseinrichtung (15) aufweisen, in der die Waren (5) aus der Verpackung (4) entnommen werden. Hierbei können die Waren (5) bei Bedarf vereinzelt oder in ein oder mehreren Reihen gruppiert werden. Eine entsprechende Vereinzelungseinrichtung oder ein Reihenbilder kann der Entpackungseinrichtung (15) nachgeschaltet oder mit dieser kombiniert sein. An die Entpackungseinrichtung (15) kann direkt oder ggf. über ein Zwischenlager, eine Staustrecke oder dgl. die Verarbeitungseinrichtung (12) angeschlossen sein.

Ferner ist eine Öffnungseinrichtung (2) für die Verpackung (4) vorgesehen. Die Öffnungseinrichtung (2) kann der Entpackungseinrichtung (15) als separate Station vorgeschaltet oder mit der Entpackungseinrichtung (15) kombiniert, insbesondere in die Entpackungseinrichtung (15) integriert sein. An der Öffnungseinrichtung (2) wird die Verpackung (4) an mindestens einer Seite geöffnet. Dies kann eine Schmalseite und/oder eine Breitseite, insbesondere die Ober- oder Unterseite des Gebindes (3) sein. An dieser Öffnungsstelle können beim Entpacken bzw. in der Entpackungseinrichtung (15) die Waren (5) ausgeschoben oder auf anderer Weise aus der Verpackung (4) entfernt werden.

Abweichend von der dargestellten Ausführungsform kann die Anlage (1) eine Ballenpressanlage sein, in der an einer Erzeugungseinrichtung bzw. Ballenpresse (nicht dargestellt) ein hochverdichteter Pressballen aus Naturfasern oder Kunstfasern (Stapelfasern oder Tow) erzeugt, ggf. mit einer Umreifung fixiert und anschließend mit einer Verpackung (4) umschlossen wird. Innerhalb der gleichen Anlage oder an einer anderen und ggf. weit distanzierten Stelle oder neuen Anlage kann der Pressballen wieder entpackt werden, wobei mit einer Öffnungseinrichtung (2) die Verpackung (4) geöffnet wird. Das entpackte Fasermaterial kann dann in einer Spinnerei, einer Karde oder einer anderen Verarbeitungseinrichtung weiterverarbeitet werden.

Die örtliche Trennung und ggf. weite Distanzierung der Erzeugungs- und Verarbeitungseinrichtungen (10,12) kann auch bei der vorbeschriebenen Flaschenbehandlungsanlage (1) vorgesehen sein. Die verpackten Waren (5) bzw. die Gebinde (3) sind transport- und lagerfähig und erlauben eine räumliche Entkopplung der verschiedenen Einrichtungen (10,12) und eine zeitliche Entkopplung der Behandlungsprozesse.

Die Öffnungseinrichtung (2) weist eine Positioniereinrichtung (17) für das Gebinde (3) auf, welches hierüber auf einem Gestell oder ggf. einem Teil der Fördereinrichtung (16) in eine definierte Lage gebracht wird. Die Positioniereinrichtung (17) kann z.B. einen steuerbaren Schieber (22) oder ein anderes Antriebs- oder Bewegungsmittel und ein oder mehrere ggf. steuerbare Anschläge (23,24) aufweisen, gegen die das Gebinde (3) bewegt und in der Anschlagstellung positioniert sowie ggf. fixiert wird.

Auf eine Positionierung kann ggf. verzichtet werden, falls die Gebindeposition auf andere Weise erfasst werden kann, z.B. durch ein Kamera- oder Sensorsystem, und die Gebindelage durch Stempel oder andere Festhaltemittel fixiert wird.

Die Öffnungseinrichtung (2) weist eine Positioniereinrichtung (18) für den zu öffnenden Verpackungsbereich auf. Dieser zu öffnende Verpackungsbereich befindet sich an einem Seitenbereich des Gebindes (3), nämlich an den schmalen Gebinde- und Lagenrändern. Durch die Positioniereinrichtung (18) wird die Verpackung (4) in eine für den Trennvorgang günstige Position gebracht und hier gehalten.

Figur 4 und 5 verdeutlichen in einem Ausführungsbeispiel den Aufbau und die Funktion einer Positioniereinrichtung (18). Diese weist zum einen einen Anschlag (23) auf, der auch Bestandteil der anderen Positioniereinrichtung (17) sein kann und gegen den das Gebinde (3) vom Schieber (22) gedrückt wird. Der Anschlag (23) kann z.B. aus zwei übereinander angeordneten stangen-, rollen- oder plattenförmigen Anschlagelementen mit ausreichend großer und warenschonender Anlagefläche bestehen, die über und unter dem seitlichen Rand (6) der Verpackung (4) angeordnet sind.

Zwischen den Anschlagelementen (23) ist der Rand (6) zugänglich und kann von der Positioniereinrichtung (18) erfasst werden. Diese weist hierfür eine Erfassungseinrichtung (19) auf, die in beliebig geeigneter Weise ausgebildet sein kann und die an das Gebinde (3) und den Rand (6) angenähert und hiervon auch wieder distanziert werden kann. Auch eine Höhenverstellbarkeit zur Anpassung an je nach Gebinde (3) unterschiedliche Erfassungslagen ist möglich. Ein seitlich abstehender Rand (6) ist für die Erfassung nicht unbedingt erforderlich, für die gezeigte Ausführungsform allerdings vorteilhaft. Mit der Erfassungseinrichtung (19) kann der Rand (6) oder ggf. eine andere Stelle des seitlichen Verpackungsbereichs erfasst und dann durch eine Rückwärtsbewegung von dem am Anschlag (23) festgehaltenen Gebinde (3) entfernt werden. Hierbei kann der erfasste Verpackungsbereich gegen den Anschlag (23) gezogen und gestrafft werden, wobei ein Zwickel (7) gebildet werden kann. Die Auftrennung der Verpackung (4) kann an diesem Zwickel (7) stattfinden.

In der gezeigten beispielhaften Ausführungsform von Figur 4 und 5 weist die Erfassungseinrichtung (19) eine Saugeinrichtung (25) mit einer frontseitigen Klemmeinrichtung (26) auf, welche z.B. zwei oder mehr relativ zueinander bewegliche und steuerbare Haltemittel, insbesondere Klemmbacken (32) haben kann. Durch einen frontseitigen Schlitz der geöffneten Klemmeinrichtung (26) wird durch den Unterdruck der seitliche Verpackungsbereich bzw. der Rand (6) angesaugt, ausgerichtet und in den Greifbereich der Klemmeinrichtung (26) gezogen, wo ihn die schließenden Klemmbacken (32) festhalten und einklemmen. Hierbei können außer Klemmbacken (32) auch andere form- und/oder kraftschlüssig wirkende Haltemittel, z.B. Nadelbacken oder dgl., eingesetzt werden.

Die Erfassungsvorrichtung (19) weist eine schematisch durch Pfeile symbolisierte Zustellvorrichtung (31) auf, die eine Rückwärtsbewegung der Saug- und Klemmeinrichtung (25,26) nach dem Erfassen des seitlichen Verpackungsbereichs bzw. der Rands (6) und ggf. auch eine Höhenverstellung der Erfassungsvorrichtung (19) ermöglicht. Der abzutrennende Verpackungsbereich wird hier an den Anschlagelementen (23) festgehalten, wobei der besagte Zwickel (7) von einem oberen und einem unteren Abschnitt (8,9) des Verpackungsmaterials gebildet wird. Die Ansaug- und Erfassungsstelle liegt zwischen den beiden Anschlagelementen (23).

Die Trenneinrichtung (20) ist im Bereich der Positioniereinrichtung (18) angeordnet und kann sich z.B. oberhalb der Erfassungseinrichtung (19) des Zwickels (7) befinden. Die Trenneinrichtung (20) kann um eine, zwei oder mehr Achsen beweglich sein und eine entsprechende Zustellvorrichtung (29) aufweisen. Die Trenneinrichtung (20) besitzt mindestens ein Trennwerkzeug (21), welches in unterschiedlicher Weise ausgebildet sein kann. Die Trenneinrichtung (20) bewirkt an der in Figur 5 beispielhaft gezeigten Trennstelle (30) ein Durchtrennen und Öffnen des positionierten und ggf. gestrafften Verpackungsbereichs an einer Trennstelle (30), die sich z.B. über die gesamte Länge des seitlichen Gebindebereichs erstreckt. Der Rand (6) und der angrenzende Zwickelbereich werden von der restlichen Verpackung (4) vorzugsweise völlig abgetrennt. Hierüber kann ein seitlich offener Verpackungssack mit einer großen Öffnungsweite bei weiterhin positionierter bzw. gehaltener Warenlage (25) gebildet werden, wobei der erfasste und abgetrennte Verpackungsrest mittels einer geeigneten Entsorgungseinrichtung (33) nach Öffnen der Erfassungseinrichtung (19) entfernt werden kann. Die Entsorgungseinrichtung (33) befindet sich z.B. unterhalb der Trennstelle (30) und ist in Figur 3 angedeutet.

Die Trenneinrichtung (20) kann in unterschiedlicher Weise konstruktiv ausgebildet sein und kann mit unterschiedlichen Trenntechniken arbeiten. Im gezeigten Ausführungsbeispiel ist das Trennwerkzeug (21) als Laserkopf (27) ausgebildet, der einen oder mehrere Laserstrahl(en) (28) emittiert und auf den zu trennenden Verpackungsbereich richtet. Alternativ können auch zwei oder mehr Laserköpfe (27) vorhanden sein. Der Laserstrahl kann von einer externen oder vom Laserkopf (27) mitgeführten Laserstrahlquelle erzeugt werden, die z.B. als Dioden- oder Scheibenlaser oder in anderer Weise ausgebildet ist. Der Laserstrahl (28) kann z.B. senkrecht von oben und quer zur Hauptebene der Warenlage (5) auf den Zwickel (7) und die Trennstelle (30) gerichtet werden. Über eine geeignete Fokuseinstellung können beide Bahnabschnitte (8,9) gleichzeitig und vom gleichen Laserstrahl (28) durchtrennt werden. Alternativ ist eine Einzeltrennung mit mehreren Werkzeugbewegungen oder durch eine Mehrfachanordnung von Laserstrahlen (28) bzw. Laserköpfen (27) möglich.

In der gezeigten Ausführungsform ist die Zustellvorrichtung (29) als Linearachse ausgebildet, die sich längs des seitlichen Gebinderandes und des Anschlags (23) erstreckt. Alternativ kann eine Laserstrahlbewegung durch eine oder mehrere rotatorische Achsen oder durch eine Kombination von ein oder mehreren linearen und/oder rotatorischen Achsen erzielt werden. Ferner ist es möglich, eine Laserstrahlablenkung durch eine in den Laserkopf (27) integrierte Scanoptik mit Spiegeln oder Linsen zu erreichen und den Laserkopf (27) ggf. stationär und mit ausreichendem Abstand über der Trennstelle (30) anzuordnen. Die Scanoptik übernimmt in diesem Fall die Funktion der Zustellvorrichtung (29).

Der Laserstrahl (28) kann von einem Verpackungsende beginnend entlang des Gebindeseitenrands bis zum anderen Ende bewegt werden. Alternativ ist ein Beginn an anderer Stelle, z.B. im mittleren Bereich der Gebindeseite möglich, wobei eine Laserstrahlbewegung nach außen zum einen Seitenende und anschließend in Gegenrichtung zum anderen Seitenende, z.B. in einer Pendelbewegung, stattfindet. Ferner können zwei oder mehr Laserstrahlen (28) eine entsprechende nach außen gerichtete Bewegung ausführen.

In Abwandlung der gezeigten Ausführungsform kann statt des Laserstrahls (28) ein anderer energiereicher Strahl und ein entsprechendes Trennwerkzeug (27) eingesetzt werden. Dies kann z.B. ein Plasmastrahl, ein Hochdruck-Wasserstrahl oder dgl. sein.

Ferner ist es möglich, ein Schneidwerkzeug (38,39) einzusetzen, z.B. ein Messer, eine Säge oder dgl. und einen mechanischen Schnitt zu bewirken. Dies kann z.B. ein in Figur 7 gezeigtes rotierendes und ggf. in der Höhenlage oszillierendes Sägerad oder Kreismesser (38) sein, welches entlang der Trennlinie (30) durch den Zwickel (7) bewegt wird und diesen mit einem Schneidgang vollständig durchtrennt.

Desgleichen sind thermische Trennverfahren möglich, die z.B. von ein oder mehreren beheizten Schneiddrähten durchgeführt werden, die z.B. entlang der Trennlinie (30) durch den Zwickel (7) bewegt werden und dabei ggf. in ihrer Drahtlängsrichtung auch oszillieren. In all diesen Fällen sind auch mehrfache Werkzeuganordnungen möglich.

In der automatischen Entpackungseinrichtung (15) wird die geöffnete Verpackung (4) von der Ware (5) bzw. der Warenlage entfernt, was z.B. durch Erfassen an dem der Öffnung gegenüberliegenden Ende und Abziehen des Verpackungssackes gegen einen Rückhalt der Waren bzw. Warenlage (25) erfolgen kann. Alternativ können auch durch ein Räumwerkzeug oder dgl. die Waren (5) aus dem festgehaltenen Verpackungssack (4) aus der freigelegten Öffnung herausgezogen oder auf andere Weise entnommen werden.

Figur 6 zeigt ausschnittsweise eine Variante der Packlinie (14) und der Anlage (1) von Figur 1. Einem Roboter (34) mit einem Greifwerkzeug werden verpackte Gebinde (3) auf einem Förderer zugeführt, wobei der Roboter (34) die Gebinde (3) mit dem Greifwerkzeug in einer vorgegebenen Position und Ausrichtung übernimmt und zu einer separaten Positioniereinrichtung (17) transportiert, die an einer Fördereinrichtung (16) und vor einer Öffnungs- und Entpackungseinrichtung (2,15) angeordnet ist.

Die Positioniereinrichtung (17) für das Gebinde (3) weist z.B. einen Schieber (22) auf, vor den das Gebinde (3) auf der momentan stehenden Fördereinrichtung (16), z.B. einem Bandförderer, abgelegt wird. Der Schieber (22) fährt unter Mitnahme des Gebindes (3) quer zur Fördereinrichtung (16) bis auf eine vorgegebene Endstellung aus, wodurch das Gebinde (3) in eine definierte Position gebracht wird, in der auch eventuelle Greifungenauigkeiten des Roboters (34) eliminiert sind. Aus dieser definierten Position wird das Gebinde (3) dann von der Fördereinrichtung (16) zur Öffnungs- und Verpackungseinrichtung (2,15) transportiert und dort entsprechend genau positioniert. In der hier gezeigten Ausführungsform kann die Öffnungseinrichtung (2) mit einer Entpackungseinrichtung (15) in einer gemeinsamen Station kombiniert sein. Figur 7 zeigt eine solche Kombistation in einer schematischen Seitenansicht.

Die Öffnungseinrichtung (2) kann in der vorbeschriebenen Weise ausgestaltet und mit der vorbeschriebenen Erfassungseinrichtung (19) ausgerüstet sein, welche eine Saugeinrichtung (25) mit einer Klemmeinrichtung (26) und einer Zustellvorrichtung (31) aufweist. Ferner ist eine Trenneinrichtung (20) der vorbeschriebenen Art vorhanden, die hier ein anderes Trennwerkzeug (21) in der vorerwähnten Schneideinrichtung aufweist. Dies kann insbesondere eine rotierende Sägescheibe oder ein rotierendes Kreismesser (38) sein.

Durch die vorherige Positionierung des Gebindes (3) kann der Schieber in der Öffnungseinrichtung (2) entfallen. Die Erfassungseinrichtung (19) greift in der vorbeschriebenen Weise den Rand (6) und spannt den Zwickel (7) auf, der dann von der Trenneinrichtung (20) entlang der Trennlinie vollkommen durchgetrennt wird. In Figur 7 ist schematisch dargestellt, wie dann die Erfassungseinrichtung (19) dieses abgetrennte Zwickelteil an die Entsorgungseinrichtung (33) übergibt.

Die Entpackungseinrichtung (15) ist in dieser Variante der Öffnungseinrichtung (2) gegenüber liegend und am anderen Rand der Fördereinrichtung (16) angeordnet. Die Entpackungseinrichtung (15) weist eine Erfassungseinrichtung (35) für die restliche sackartige Hülle oder Verpackung (4) auf, welche ähnlich wie die Erfassungseinrichtung (19) ausgebildet sein kann. Sie weist eine Saugeinrichtung (25) mit einer Klemmeinrichtung (26) und einer Zustelleinrichtung (31) auf. Mit der Erfassungseinrichtung (35) kann der Sackboden oder ein abstehender Rand (6) oder ein anderer Bereich der rückwärtigen Verpackungswandung gegriffen und abgezogen, z.B. nach hinten, oben oder unten.

Hierbei kann ein Gegenhalter (36) vorhanden sein, der z.B. von frei drehbaren Rollen, Walzen oder dergleichen oder anderen Führungsmitteln gebildet ist und der die Warenlage (5) beim Abziehen der Umhüllung (4) festhält. Statt einer drehbeweglichen Anordnung kann der Gegenhalter (36) auch eine reibungsarme Gestaltung haben, um einen Hüllenabzug durch die Anlage- und Klemmstelle zwischen Gegenhalter (36) und benachbarter Warenlage (5) zu ermöglichen. Die aufgeschnittene Hülle (4) hat am gegenüberliegenden Ende durch die vollständige Zwickelabtrennung eine große Öffnung, die ein Abziehen der restlichen Umhüllung (4) gegenüber der gehaltenen Warenlage ermöglicht.

Die Warenlage (5) kann hierbei positionsgerecht gehalten und geführt bleiben. Zum einen ist auf der gegenüber liegenden Seite noch der Anschlag (23) der Öffnungseinrichtung (2) vorhanden. Zum anderen können oberhalb der Warenlage (5) ein oder mehrere Niederhalter (37) vorhanden sein, die ein Aufsteigen der Waren (5), insbesondere der einzelnen Flaschen, vermeiden. Die z.B. roll- oder gleitfähigen Niederhalter (37) können über die ganze Breite des Gebindes (3) verteilt angeordnet sein. Es kann auch genügen, sie im entpackungsnahen Randbereich anzuordnen. Die restliche Verpackungshülle (4) wird von der gehaltenen Ware (5) vollständig abgezogen und kann dann in ähnlicher Weise wie der Zwickel (7) in einer Entsorgungseinrichtung (33) entsorgt werden.

Die Warenlage (5) kann gemäß Figur 6 von einer zusätzlichen Förderereinrichtung (16) weiter transportiert, insbesondere unter seitlicher Führung geschoben und zu einer Vereinzelungsvorrichtung oder einem anderen Teil der Anlage (1) gebracht werden. Diese Fördereinrichtung (16) kann einen längs und quer verfahrbaren Trag- oder Portalrahmen aufweisen, an dem ein Lagengreifer höhenverstellbar angeordnet ist. Dies kann z.B. ein die Warenlage (5) umgreifender Rahmen sein, der als Schieber wirkt und der bei einer Portalfahrt die auf der tischartigen Unterlage ruhende Warenlage (5) umgreift und mitnimmt bis zu einer Quergasse am Ende des ersten Förderabschnitts. Hier wird die Portalfahrt um 90° in eine Quergasse umgelenkt bis zur Vereinzelungsvorrichtung am Gassenende. Zur Erhöhung der Kapazität können mehrere Quergassen vorhanden sein.

Figur 8 zeigt eine weitere Variante des Schneidwerkzeugs (39), das hier als Trennbalken ausgebildet ist und z.B. aus einem Unterbalken (40) und einem Messer- oder Schneidbalken (41) besteht, in dem ein Schneidmittel (42), z.B. ein Messer, eine Schneiddraht oder dgl. höhenverstellbar angeordnet ist. Das steuerbar angetriebene Schneidmittel (42) ist in einem innen liegenden Hohlraum (43) des Messer- oder Schneidbalkens (41) untergebracht und zunächst in eine gezeigte Ruhestellung zurückgezogen. Die Balken (40,41) werden von einer Zustellvorrichtung (29) an der Trennstelle (30) in einer vertikalen Relativbewegung zusammengefahren, wobei sie einen Bereich des Zwickels (7) zwischen sich einklemmen und fixieren. Anschließend wird das Schneidmittel (42) in die Arbeitsposition bewegt, wobei es den Zwickel (7) an der Trennstelle (30) durchtrennt und in eine Gegennut des Unterbalkens (40) eintaucht. Hierbei kann auch eine oszillierende Trennbewegung ausgeführt werden. Nach Öffnung des Schneidwerkzeugs (39) kann die Erfassungseinrichtung (19) den abgetrennten Zwickel (7) entfernen und entsorgen.

Bei dieser Trenntechnik ist es günstig, wenn die Anschlagelemente (23) in kleinerem Abstand voneinander angeordnet sind. Die Anschlagelemente (23) können in diesem Ausführungsbeispiel und in den anderen Varianten beweglich angeordnet und steuerbar angetrieben sein, wobei sie z.B. Hebe- und Senkbewegungen und/oder Querbewegungen ausführen. Sie können auch frei drehbar oder rotatorisch angetrieben sein. Sie können ferner mit der Erfassungseinrichtung (19) verbunden sein und von der Zustellvorrichtung (31) mitbewegt werden.

Abwandlungen der gezeigten und beschriebenen Ausführungsformen sind in verschiedener Weise möglich. Die Öffnungseinrichtung (2) kann für sich allein stehen und muss nicht Bestandteil einer automatischen Packlinie (14) sein. Alternativ kann die Öffnungseinrichtung (2) mit der Entpackungseinrichtung (15) zu einer Baueinheit und einem eigenständigen Funktionselement verbunden werden. Die Verpackung kann hierbei an anderer Stelle und getrennt von dieser Funktionseinheit erfolgen. Ferner kann die Packlinie (14) in eine andere Art von Anlage (1) integriert werden. Die Lage der Gebinde (3) ist im gezeigten Ausführungsbeispiel horizontal. Sie kann alternativ auch schräg sein, wobei die Fördereinrichtung (16), die Öffnungseinrichtung (2) und die anderen Anlagenteile entsprechend angepasst sind.

Der Zwickel (7) wird in der gezeigten Ausführungsform quer zur Zwickellängsachse durchtrennt. Hierbei sind auch andere Ausrichtungen und ein eigenständiges Trennen der Abschnitte (8,9) im Zwickelbereich möglich. Ferner kann auf eine Zwickelbildung verzichtet werden, wenn der erfasste und abzutrennende Verpackungsbereich über ein Stützelement, z.B. ein Doppelschwert oder dgl. gezogen wird, wobei die Abschnitte (8,9) plan aufeinander liegen und an diesen Stützbereich die Trennung durch ein entsprechendes Trennwerkzeug (20) erfolgt. Hierbei kann der zu trennende Verpackungsbereich auch durch gegenläufige Schwerter oder andere Stützelemente in einer Wellenform aufgenommen und gespannt werden.

Im weiteren gibt es Variationsmöglichkeiten für die Positionier- und Trenntechnik. Ein Auftrennen der Verpackung (4) kann mittels eines durchgehenden Trennschnitts oder durch einen unterbrochenen Trennschnitt in der Art einer Perforation durchgeführt werden, die bei einem weiteren Erfassen und Ziehen der Verpackung (4) an der gleichen aufreißt und zu einer Öffnung der Verpackung (4) führt.

### BEZUGSZEICHENLISTE

- 1: Anlage
- 2: Öffnungseinrichtung
- 3: Gebinde, Paket
- 4: Verpackung, Hülle, Sack
- 5: Ware, Lagengut, Flaschen, Ballen
- 6: Rand
- 7: Zwickel
- 8: Abschnitt, Folie
- 9: Abschnitt, Folie
- 10: Erzeugungseinrichtung, Blasanlage, Ballenpresse
- 11: Verpackungseinrichtung
- 12: Verarbeitungseinrichtung, Füllanlage
- 13: Zwischenlager
- 14: Packlinie
- 15: Entpackungseinrichtung
- 16: Fördereinrichtung
- 17: Positioniereinrichtung Gebinde
- 18: Positioniereinrichtung Hülle, Rand
- 19: Erfassungseinrichtung
- 20: Trenneinrichtung
- 21: Trennwerkzeug
- 22: Schieber
- 23: Anschlag
- 24: Anschlag
- 25: Saugeinrichtung
- 26: Klemmeinrichtung
- 27: Laserkopf
- 28: Laserstrahl
- 29: Zustellvorrichtung
- 30: Trennstelle
- 31: Zustellvorrichtung
- 32: Klemmbacke, Haltemittel
- 33: Entsorgungseinrichtung
- 34: Handlingeinrichtung, Roboter
- 35: Erfassungseinrichtung für Entpackung
- 36: Gegenhalter
- 37: Niederhalter
- 38: Schneidwerkzeug, Sägerad, Kreismesser
- 39: Schneidwerkzeug, Schneidbalken
- 40: Unterbalken
- 41: Schneidbalken, Messerbalken
- 42: Schneidmittel, Messer, Schneiddraht
- 43: Hohlraum

## Patentansprüche

1. Öffnungseinrichtung für flexible Verpackungen (4) von Waren (5), insbesondere Flaschenlagen, wobei die Öffnungseinrichtung (2) eine Positioniereinrichtung (18) mit einer Erfassungseinrichtung (19) für den zu öffnenden Verpackungsbereich, nämlich einen seitlichen Rand (6) der Verpackung (4), und eine Trenneinrichtung (20) für diesen positionierten Verpackungsbereich aufweist, **dadurch gekennzeichnet, dass** die Erfassungseinrichtung (19) eine Saugeinrichtung (25) und eine Klemmeinrichtung (26) aufweist, die den seitlichen Rand (6) der Verpackung (4) fassen, der dann von der Trenneinrichtung (20) getrennt wird.

2. Öffnungseinrichtung nach Anspruch 1, **dadurch gekennzeichnet, dass** die Öffnungseinrichtung (2) eine andere Positioniereinrichtung (17) für ein aus Verpackung (4) und Waren (5) bestehendes Gebinde (3) aufweist, wobei die andere Positioniereinrichtung (17) einen Schieber (22) und einen oder mehrere Anschläge (23,24) aufweist.

3. Öffnungseinrichtung nach Anspruch 2, **dadurch gekennzeichnet, dass** die Erfassungseinrichtung (19) eine Zustellvorrichtung (31) aufweist und relativ zum Gebinde (3) beweglich ist, wobei sie den erfassten Verpackungsbereich in eine definierte Lage bringt, insbesondere den erfassten Verpackungsbereich spannt.

4. Öffnungseinrichtung nach Anspruch 2 oder 3, **dadurch gekennzeichnet, dass** die Positioniereinrichtung (18) einen Anschlag (23) beidseits des Rands (6) zum Rückhalt des Gebindes (3) und zum Aufspannen eines Zwickels (7) aufweist, wobei die Trenneinrichtung (20) eine Trennstelle (30) der Verpackung (4) im Bereich des Zwickels (7) bildet.

5. Öffnungseinrichtung nach einem der vorhergehenden Ansprüche, **dadurch gekennzeichnet, dass** die Trenneinrichtung (20) ein oder mehrere Trennwerkzeuge (21) und eine Zustellvorrichtung (29) für ein Trennwerkzeug (21) aufweist.

6. Öffnungseinrichtung nach Anspruch 5, **dadurch gekennzeichnet, dass** das Trennwerkzeug (21) als Strahlkopf, insbesondere als Laserkopf (27) ausgebildet ist, der ein oder mehrere energiereiche Strahlen, insbesondere Laserstrahlen (28), emittiert.

7. Öffnungseinrichtung nach Anspruch 5, **dadurch gekennzeichnet, dass** das Trennwerkzeug (21) als Schneidwerkzeug (38,39) mit einem Messer, einem Schneidbalken, einem beheizten oder unbeheizten Schneiddraht oder einem Sägeelement ausgebildet ist.

8. Öffnungseinrichtung nach Anspruch 4 und einem der Ansprüche 5 bis 7, soweit auf Anspruch 4 rückbezogen,
**dadurch gekennzeichnet, dass** die Trenneinrichtung (20) den Zwickel (7) durchtrennt und den abgetrennten Verpackungsbereich von der restlichen Verpackung (4) entfernt.

9. Verfahren zum Öffnen einer flexiblen Verpackung (4) von Waren (5), insbesondere Flaschenlagen, wobei der zu öffnende Verpackungsbereich, nämlich ein seitlicher Rand (6) der Verpackung (4), positioniert, erfasst und getrennt wird, **dadurch gekennzeichnet, dass** der zu öffnende seitliche Rand (6) durch Ansaugen und Klemmen gefasst und dann getrennt wird.

10. Verfahren nach Anspruch 9, **dadurch gekennzeichnet, dass** der gefasste seitliche Rand (6) von den durch einen Anschlag (23) zurück gehaltenen Waren (5) distanziert wird, wobei ein Zwickel (7) aufgespannt und anschließend vollständig durchtrennt wird.

11. Verfahren nach Anspruch 9, oder 10" **dadurch gekennzeichnet, dass** zum Entpacken der Waren (5) die restliche Umhüllung gefasst und von den zurück gehaltenen Waren (5) abgezogen wird.

12. Anlage zur Erzeugung und Handhabung von Waren (5), insbesondere Flaschen oder anderen Stückgütern, wobei die Anlage (1) eine Erzeugungseinrichtung (10) für die Waren (5) und eine Verarbeitungseinrichtung (12) für die Waren (5) aufweist, **dadurch gekennzeichnet, dass** zwischen der Erzeugungseinrichtung (10) und der Verarbeitungseinrichtung (12) eine automatische Packlinie (14) zum Verpacken der in Lagen gruppierten Waren (5) in flexible Verpackungen (4) und zum nachfolgenden Entpacken der Waren (5) angeordnet ist, wobei die Anlage (1) eine Öffnungseinrichtung (2) für die Verpackung (4) nach mindestens einem der Ansprüche 1 bis 8 aufweist.

13. Anlage nach Anspruch 12, **dadurch gekennzeichnet, dass** der Öffnungseinrichtung (2) eine Verpackungseinrichtung (11) vorgeschaltet und eine Entpackungseinrichtung (15) nachgeordnet oder zugeordnet ist, insbesondere gegenüberliegend angeordnet ist.

14. Anlage nach Anspruch 13, **dadurch gekennzeichnet, dass** die Entpackungseinrichtung (15) eine Erfassungseinrichtung (35) für einen seitlichen Rand (6) der Verpackung (4) sowie eine Zustellvorrichtung (31) aufweist und relativ zum Gebinde (3) beweglich ist, wobei sie die geöffnete Verpackung (4) vom Gebinde (3) abzieht.

15. Anlage nach Anspruch 13 oder 14, **dadurch gekennzeichnet, dass** die Entpackungseinrichtung (15) mit einer Vereinzelungseinrichtung oder einem Reihenbilder kombiniert und an eine Verarbeitungseinrichtung (12), insbesondere eine Füllanlage für Flaschen (5) oder andere Behälter, angeschlossen ist.

## Claims

1. Opening device for opening flexible packs (4) of goods (5), in particular layers of bottles, wherein the opening device (2) has a positioning device (18) with a gripping device (19) for the pack region which is to be opened, that is to say a lateral periphery (6) of the pack (4), and also has a severing device (20) for this placed-in-position pack region, **characterized in that** the gripping device (19) has a suction device (25) and a clamping device (26), these holding the lateral periphery (6) of the pack (4), which is then severed by the severing device (20).

2. Opening device according to Claim 1, **characterized in that** the opening device (2) has another positioning device (17) for a multipack (3) made up of the pack (4) and goods (5), wherein the other positioning device (17) has a slide (22) and one or more stops (23, 24).

3. Opening device according to Claim 2, **characterized in that** the gripping device (19) has a placement means (31) and is movable relative to the multipack (3), wherein it moves the gripped pack region into a defined position, in particular it tensions the gripped pack region.

4. Opening device according to Claim 2 or 3, **characterized in that** the positioning device (18) has a stop (23) on either side of the periphery (6) for holding back the multipack (3) and for opening out a gusset (7), wherein the severing device (20) forms a severing location (30) of the pack (4) in the region of the gusset (7).

5. Opening device according to one of the preceding claims, **characterized in that** the severing device (20) has one or more severing tools (21) and a placement means (29) for a severing tool (21).

6. Opening device according to Claim 5, **characterized in that** the severing tool (21) is designed in the form of a beam head, in particular in the form of a laser head (27), which emits one or more high-energy beams, in particular laser beams (28).

7. Opening device according to Claim 5, **characterized in that** the severing tool (21) is designed in the form of a cutting tool (38, 39) with a blade, a cutting bar, a heated or unheated cutting wire or a sawing element.

8. Opening device according to Claim 4 and one of Claims 5 to 7, if referring back to Claim 4, **characterized in that** the severing device (20) severs the gusset (7) and removes the severed pack region from the rest of the pack (4).

9. Method of opening a flexible pack (4) of goods (5), in particular layers of bottles, wherein the pack region which is to be opened, that is to say a lateral periphery (6) of the pack (4), is placed in position, gripped and severed, **characterized in that** the lateral periphery (6) which is to be opened is held by suction attachment and clamping and then severed.

10. Method according to Claim 9, **characterized in that** the lateral periphery (6) held is spaced apart from the goods (5) held back by a stop (23), wherein a gusset (7) is opened out and then completely severed.

11. Method according to Claim 9 or 10, **characterized in that**, for the purpose of unpacking the goods (5), the rest of the wrapper is held and pulled off from the goods (5) held back.

12. Installation for producing and handling goods (5), in particular bottles or other articles, wherein the installation (1) has a production device (10) for producing the goods (5) and a processing device (12) for processing the goods (5), **characterized in that** the production device (10) and the processing device (12) have arranged between them an automatic packing line (14) by means of which the goods (5) grouped in layers are packaged in flexible packs (4) and the goods (5) are subsequently unpacked, wherein the installation (1) has an opening device (2) for opening the pack (4) according to at least one of Claims 1 to 8.

13. Installation according to Claim 12, **characterized in that** the opening device (2) has a packaging device (11) arranged upstream of it and an unpacking device (15) arranged downstream of it or assigned to it, in particular arranged opposite it.

14. Installation according to Claim 13, **characterized in that** the unpacking device (15) has a gripping device (35) for gripping a lateral periphery (6) of the pack (4) and also has a placement means (31) and is movable relative to the multipack (3), wherein it pulls off the opened pack (4) from the multipack (3).

15. Installation according to Claim 13 or 14, **characterized in that** the unpacking device (15) is combined with a separating device or a row-forming means and is connected to a processing device (12), in particular a filling installation for filling bottles (5) or other containers.

## Revendications

1. Dispositif d'ouverture pour emballages flexibles (4) de produits (5), en particulier des couches de bouteilles, le dispositif d'ouverture (2) présentant un dispositif de positionnement (18) avec un dispositif de saisie (19) pour la région de l'emballage à ouvrir, à savoir un bord latéral (6) de l'emballage (4), et un dispositif de séparation (20) pour cette région d'emballage positionnée, **caractérisé en ce que** le dispositif de saisie (19) présente un dispositif d'aspiration (25) et un dispositif de serrage (26) qui saisissent le bord latéral (6) de l'emballage (4) qui est ensuite séparé par le dispositif de séparation (20).

2. Dispositif d'ouverture selon la revendication 1, **caractérisé en ce que** le dispositif d'ouverture (2) présente un autre dispositif de positionnement (17) pour un compactage (3) constitué de l'emballage (4) et de produits (5), l'autre dispositif de positionnement (17) présentant un coulisseau (22) et une ou plusieurs butées (23, 24).

3. Dispositif d'ouverture selon la revendication 2, **caractérisé en ce que** le dispositif de saisie (19) présente un dispositif d'avance (31) et est déplaçable par rapport à l'empaquetage (3), en amenant la région d'emballage saisie dans une position définie, en particulier serrant la région d'emballage saisie.

4. Dispositif d'ouverture selon la revendication 2 ou 3, **caractérisé en ce que** le dispositif de positionnement (18) présente une butée (23) de chaque côté du bord (6) pour retenir l'empaquetage (3) et pour serrer un coin (7), le dispositif de séparation (20) formant une zone de séparation (30) de l'emballage (4) dans la région du coin (7).

5. Dispositif d'ouverture selon l'une quelconque des revendications précédentes, **caractérisé en ce que** le dispositif de séparation (20) présente un ou plusieurs outils de séparation (21) et un dispositif d'avance (29) pour un outil de séparation (21).

6. Dispositif d'ouverture selon la revendication 5, **caractérisé en ce que** l'outil de séparation (21) est réalisé sous forme de tête de radiation, en particulier sous forme de tête de laser (27), qui émet un ou plusieurs rayons d'énergie, en particulier des faisceaux laser (28).

7. Dispositif d'ouverture selon la revendication 5, **caractérisé en ce que** l'outil de séparation (21) est réalisé sous forme d'outil de coupe (38, 39) avec une lame de coupe, une barre de coupe, un fil de coupe chauffé ou non chauffé ou un élément formant scie.

8. Dispositif d'ouverture selon la revendication 4 et selon l'une quelconque des revendications 5 à 7, dans la mesure où elle se rapporte à la revendication 4, **caractérisé en ce que** le dispositif de séparation (20) sépare le coin (7) et enlève la région d'emballage séparée du reste de l'emballage (4).

9. Procédé d'ouverture d'un emballage flexible (4) de produits (5), en particulier des couches de bouteilles, dans lequel la région d'emballage à ouvrir, à savoir un bord latéral (6) de l'emballage (4), est positionnée, saisie et séparée, **caractérisé en ce que** le bord latéral à ouvrir (6) est saisi par aspiration et serrage et est ensuite séparé.

10. Procédé selon la revendication 9, **caractérisé en ce que** le bord latéral saisi (6) est espacé des produits (5) retenus par une butée (23), un coin (7) étant serré et ensuite étant complètement séparé.

11. Procédé selon la revendication 9 ou 10, **caractérisé en ce que** pour déballer les produits (5), le reste de l'enveloppe est saisi et est retiré des produits retenus (5).

12. Installation pour produire et manipuler des produits (5), en particulier des bouteilles ou d'autres articles, l'installation (1) présentant un dispositif de production (10) pour les produits (5) et un dispositif de traitement (12) pour les produits (5), **caractérisée en ce qu'**entre le dispositif de production (10) et le dispositif de traitement (12) est disposée une ligne d'emballage automatique (14) pour emballer les produits (5) regroupés en couches dans des emballages flexibles (4) et pour le déballage subséquent des produits (5), l'installation (1) présentant un dispositif d'ouverture (2) pour l'emballage (4) selon au moins l'une quelconque des revendications 1 à 8.

13. Installation selon la revendication 12, **caractérisée en ce qu'**un dispositif d'emballage (11) est monté en amont du dispositif d'ouverture (2) et un dispositif de déballage (15) est disposé en aval de celui-ci ou est associé à celui-ci, en particulier est disposé en regard de celui-ci.

14. Installation selon la revendication 13, **caractérisée en ce que** le dispositif de déballage (15) présente un dispositif de saisie (35) pour un bord latéral (6) de l'emballage (4) ainsi qu'un dispositif d'avance (31) et est déplaçable par rapport à l'empaquetage (3), en retirant l'emballage ouvert (4) de l'empaquetage (3).

15. Installation selon la revendication 13 14, **caractérisée en ce que** le dispositif de déballage (15) est combiné à un dispositif de séparation ou un dispositif de formation en rangées et est raccordé à un dispositif de traitement (12), en particulier une installation de remplissage pour des bouteilles (5) ou d'autres récipients.
